# FASCICULE DE BREVET EUROPEEN

(11) **EP 0 488 915 B1**
(45) Date de publication et mention de la délivrance du brevet: **10.05.1995**
(21) Numéro de dépôt: 91420420.1
(22) Date de dépôt: 26.11.1991
(51) Int. Cl.: D03C 3/36, D03C 3/06, D03C 5/02

(54) **Ensemble de commande du mouvement des cadres d'un dispositif de formation de la foule telle qu'une mécanique d'armure**
Antriebsvorrichtung der Messerkasten einer Fachbildungsvorrichtung, insbesondere einer Schaftmaschine
Driving system for the knife boxes of a shed-forming mechanism such as a dobby

(30) Priorité: 27.11.1990 FR 9015140
(43) Date de publication de la demande: 03.06.1992
(73) Titulaire: STAUBLI-VERDOL S.A., 69680 Chassieu (FR)
(72) Inventeur: Bassi, Dario, F-69970 Chaponnay (FR); Palau, Joseph, F-74410 Duingt (FR)
(74) Mandataire: Karmin, Roger

(56) Documents cités:
- EP-A- 0 136 244
- EP-A- 0 297 586
- DE-B- 1 535 220
- DE-U- 8 110 100
- FR-A- 2 528 078

## Description

On sait que les dispositifs de formation de la foule d'un métier à tisser comportent deux cadres qui se déplacent en opposition suivant un mouvement de va-et-vient de manière à commander l'élévation et l'abaissement des fils de chaîne pour permettre le passage entre eux d'un fil de trame ou duite. Le mouvement de ces cadres s'effectue grâce à un ensemble de commande comportant des cames, des bielles et des leviers à partir d'un arbre principal tournant en synchronisme avec celui du métier à tisser.

Les métiers modernes étant de plus en plus rapides, il est nécessaire d'imprimer aux cadres précités des vitesses importantes qui ne sont pas toujours compatibles avec la complexité des ensembles de commande connus jusqu'à présent.

Les perfectionnements qui font l'objet de la présente invention visent à la mise en oeuvre d'un ensemble de commande du mouvement des cadres dont le nombre d'éléments soit aussi réduit que possible de manière à diminuer l'inertie, à réduire les coûts, la limitation du nombre de pièces entraînant une plus grande facilité de maîtrise des jeux mécaniques entre lesdites pièces.

Un mécanisme connu comportant des cames actionnant un levier coudé, est décrit, par exemple, dans le document DE-U-81 10 100. Un autre mécanisme de ce genre est décrit dans EP-A-0 136 244.

L'ensemble de commande suivant l'invention comprend, de part et d'autre du dispositif de formation de la foule, deux cames qui sont chacune en prise avec l'extrémité d'un levier coudé calé sur un arbre auquel est solidarisé un fléau aux extrémités libres duquel sont articulées les premières extrémités de deux bielles dont les autres extrémités s'articulent respectivement à deux basculeurs, le premier prévu double, c'est-à-dire constitué de deux bras écartés l'un de l'autre orientés en directions opposées et calé sur un axe pivotant dans un palier du châssis et le second, simple, disposé entre les deux bras du premier basculeur et monté à rotation autour dudit axe de ces derniers, tandis que lesdits basculeurs sont reliés aux cadres par des leviers articulés.

L'invention est revendiquée dans les revendications 1-2.

Le dessin annexé, donné à titre d'exemple, permettra de mieux comprendre l'invention, les caractéristiques qu'elle présente et les avantages qu'elle est susceptible de procurer :
Fig. 1 est une vue en élévation d'une mécanique d'armure comportant un ensemble de commande établi conformément à l'invention.
Fig. 2 est une vue de détail en perspective des deux basculeurs de commande des cadres de la mécanique de fig. 1.
Fig. 3 est une vue en perspective schématique illustrant la structure de l'ensemble de commande suivant l'invention.

On a représenté en fig. 1 une mécanique d'armure comportant essentiellement un châssis 1 reposant sur deux poutrelles 2 et 3 situées au-dessus d'un métier à tisser non représenté. A la manière usuelle, le châssis 1 est muni d'un arbre de commande 4 tournant en synchronisme avec celui du métier à tisser grâce à des moyens non représentés. Le châssis 1 constitue des glissières 1a le long desquelles se déplacent en va-et-vient de manière opposée deux cadres 5, 6 destinés, comme cela est bien connu dans la pratique, à élever et à abaisser les arcades associées aux lisses coopérant avec les fils de chaîne disposés sur le métier à tisser.

De part et d'autre du châssis 1 sont angulairement calés sur les parties dépassantes de l'arbre 4 deux cames 7, 8, chacune en prise avec le galet extrême 9, 10 des bras d'un levier coudé 11 monté angulairement fixe par rapport à un arbre 12 pivotant dans le châssis 1. Sur l'arbre 12 est calé un fléau 13 à bras inégaux dont les bouts sont articulés à l'une des extrémités d'une bielle 14, respectivement 15 dont l'autre extrémité s'articule respectivement à deux basculeurs 17, 16.

Comme illustré en fig. 2, le basculeur 16 est réalisé au moyen de deux bras 16a, 16b séparés latéralement et montés à rotation sur un axe fixe 18. La bielle 15 attaque la patte latérale 16c du levier 16a. On observe que les deux leviers 16a, 16b comportent chacun une lumière oblongue 16d, 16e.

Le basculeur 17 est monté à rotation autour de l'axe 18 et pivote grâce à l'action de la bielle 14 attaquant une patte latérale 17a dudit basculeur 17 qui affecte en gros la forme d'un T. Les deux branches de ce dernier comportent des lumières longitudinales 17b, 17c.

Chacune des lumières 16e, 16d, respectivement 17b, 17c est associée à un goujon 19, 20, 21, 22. Les goujons 19 et 21 sont associés à l'une des extrémités d'un levier vertical long 23, 24 dont l'autre extrémité est associée au cadre inférieur 6, tandis que les goujons 20 et 22 sont articulés à l'une des extrémités d'un levier vertical court 25, 26 dont les autres extrémités sont articulées au cadre supérieur 5.

On a illustré en fig. 3 de manière très schématique l'ensemble de la commande suivant l'invention qui montre que de part et d'autre de la mécanique se trouve un mécanisme tel que celui représenté en fig. 1. Ainsi, le cadre supérieur 5 est accroché à deux leviers verticaux 25 et à deux leviers verticaux 26 qui sont articulés en outre comme indiqué ci-dessus aux basculeurs 16 et 17. De même, le cadre inférieur 6 est accroché à deux leviers 23 et à deux leviers 24 dépendants des basculeurs 16, 17.

Lorsque l'arbre 12 bascule dans un sens et dans l'autre, les fléaux 13 font déplacer des bielles dans le sens des flèches F1, F2 c'est-à-dire en sens contraires afin que les deux leviers 16 et 17 basculent en sens inverses de chaque côté de la mécanique. Ainsi, les cadres 5 et 6 sont-ils alternativement élevés et abaissés en sens opposés.

En déplacant les goujons 19-22 dans leurs lumières respectives, on peut soit obtenir un déplacement parallèle des cadres, soit un déplacement avec une certaine ouverture angulaire de manière à constituer une foule oblique.

On a ainsi réalisé une commande aussi directe que possible des cadres 5 et 6 de manière à obtenir une plus grande précision et par conséquent une vitesse supérieure à celle des mécaniques dont les cadres sont entraînés par des mécanismes plus complexes.

## Revendications

1. Ensemble de commande du mouvement de va-et-vient des cadres (5-6) d'un dispositif de formation de la foule d'un métier à tisser, notamment d'une mécanique d'armure, du genre comportant des cames (7-8) qui actionnent des biellettes et des leviers, dans lequel de part et d'autre du châssis du dispositif les cames (7, 8) sont chacune en prise avec l'extrémité d'un levier coudé (11), caractérisé en ce que ledit levier (11) est calé sur un arbre (12) auquel est solidarisé un fléau (13) aux extrémités libres duquel sont articulées les premières extrémités de deux bielles (14, 15) dont les autres extrémités s'articulent respectivement à deux basculeurs (17, 16) le premier (16) prévu double c'est-à-dire constitué de deux bras (16a, 16b) écartés l'un de l'autre orientés en directions opposées et montés à rotation sur un axe (18) et le second (17) simple disposé entre les deux bras (16a, 16b) du premier basculeur (16) et monté à rotation autour dudit axe (18) de ces derniers, tandis que lesdits basculeurs (16, 17) sont reliés aux cadres (5, 6) par des leviers articulés (23, 24, 25, 26).

2. Ensemble suivant la revendication 1, caractérisé en ce que les basculeurs (16, 17) comportent chacun une patte latérale (16c, 17a) à laquelle vient s'articuler la bielle correspondante (14, 15).

## Claims

1. An operating assembly for the reciprocating movement of the frames (5-6) of a shedding device of a weaving loom, particularly of a dobby loom, of the type comprising cams (7-8) which operate rocker bars and levers, wherein on both sides of the underframe of the device the cams are each in engagement with the end of an elbow lever (11), characterised in that the said lever (11) is fixed to a shaft (12) on which a balance arm (13) is integrally formed, to the free ends of which balance arm the first ends of two connecting rods (14, 15) are articulated, the other ends of which are respectively articulated to two rockers (16, 17), the first rocker (16) being of double construction, namely formed by two arms (16a, 16b) which are spaced apart from each other, oriented in opposite directions and rotatably mounted on a spindle (18), and the second rocker (17) being a single rocker disposed between the two arms (16a, 16b) of the first rocker (16) and rotatably mounted about the said spindle (18) of the said arms, whilst the said rockers (16, 17) are linked to the frames (5, 6) by articulated levers (23, 24, 25, 26).

2. An assembly according to claim 1, characterised in that the rockers (16, 17) each comprise a side lug (16c, 17a) to which the corresponding connecting rod (14, 15) is articulated.

## Patentansprüche

1. Antriebsvorrichtung für eine Hin- und Herbewegung der Messerkästen (5 - 6) einer Fachbildungsvorrichtung eines Webstuhls, insbesondere einer Schaftmaschine, welche Schwingarme und Hebel antreibende Kurvenscheiben (7 - 8) aufweist und bei welcher auf beiden Seiten des Rahmens der Vorrichtung die Kurvenscheiben (7, 8) jeweils mit dem Ende eines Winkelhebels (11) in Eingriff stehen, **dadurch gekennzeichne**t, **daß** der Hebel (11) auf einer Welle (12) festgekeilt ist, auf der ein Balken (13) befestigt ist, an dessen freien Enden die ersten Enden zweier Zwischenglieder (14, 15) angelenkt sind, deren andere Enden im einzelnen an zwei Kipphebeln (17, 16) gelagert sind, wobei der erste (16) doppelt vorgesehen, d. h. aus zwei voneinander abgerückten Schenkeln (16a, 16b) gebildet ist, die in gegenüberliegende Richtungen weisen und drehbar auf einer Achse (18) gelagert sind, und der zweite (17) einfach zwischen den beiden Schenkeln (16a, 16b) des ersten Kipphebels (16) angeordnet und drehbar auf der Achse (18) der Schenkel gelagert ist und die Kipphebel (16, 17) mittels Gelenkhebeln (23, 24, 25, 26) mit den Messerkästen (5, 6) verbunden sind.

2. Vorrichtung nach Anspruch 1, **dadurch gekennzeichnet**, **daß** die Kipphebel (16, 17) jeweils eine seitliche Stütze (16c, 17a) aufweisen, an der das entsprechende Zwischenglied (14, 15) angelenkt ist.
